# EUROPÄISCHE PATENTSCHRIFT

(11) **EP 0 077 061 B1**
(45) Veröffentlichungstag und Bekanntmachung des Hinweises auf die Patenterteilung: **28.01.1987**
(21) Anmeldenummer: 82109376.2
(22) Anmeldetag: 10.10.1982
(51) Int. Cl.: B43L 13/20

(54) **Schriftschablonenschieber**
Sliding stencil
Pochoir à curseur

(30) Priorität: 12.10.1981 DE 3140471
(43) Veröffentlichungstag der Anmeldung: 20.04.1983
(73) Patentinhaber: Pagalies, Hans-Günther, D-4000 Düsseldorf (DE)
(72) Erfinder: Pagalies, Hans-Günther, D-4000 Düsseldorf (DE)
(74) Vertreter: Wirtz, Bernd (DE)

## Beschreibung

Die Erfindung betrifft einen Schriftschablonenschieber aus einem Rahmen, einem darin quer zur Rahmenlängsachse verschiebbar angeordneten Schieber und einer in dem Schieber parallel zur Rahmenlängsachse verschiebbaren auswechselbaren Schablone, bei dem der Schieber mindestens einen mit Vertiefungen der Schablone zusammenwirkenden Feststeller aufweist.

Bei einem aus der Deutschen Patentschrift DE-C-816807 bekannten Schriftschablonenschieber weist der in einem Rahmen quer zur Rahmenlängsachse verschiebbare Schieber einen mit Dornen versehenen Feststeller auf, der durch Federdruck im Abstand zur Tafelebene des Schiebers bzw. einer in den Schieber eingelegten Schriftschablone gehalten wird. Zum Fixieren der parallel zur Rahmenlängsachse verschiebbaren Schriftschablone muss der Feststeller von dem Benutzer des Schriftschablonenschiebers durch dem Federdruck entgegenwirkenden manuellen Druck soweit zu der Tafelebene des Schiebers bzw. der Schriftschablone hin bewegt werden, dass die Dornen des Feststellers mit Vertiefungen in der Tafelebene der Schriftschablone zusammenwirken können und ein Längsverschieben der Schriftschablone in bezug zum Rahmen bzw. Schieber nicht mehr möglich ist. Das Fixieren der Schriftschablone macht demnach solange eine Druckausübung auf den Feststeller erforderlich, bis das gewünschte Schriftzeichen völlig von der Schriftschablone auf den zu beschriftenden Gegenstand übertragen ist.

Darüber hinaus ist der ausserhalb der Tafelebene von Rahmen, Schieber und Schriftschablone angeordnete und nur über Druckfedern mit dem Schieber verbundene Feststeller besonders anfällig für Beschädigungen. Ferner weist der bekannte Schriftschablonenschieber am Feststeller eine ganze Dornenreihe auf, so dass die mit diesen Dornen korrespondierenden Vertiefungen der Schriftschablone in einem Abstand angeordnet sein müssen, der durch den Abstand der einzelnen Dornen zueinander bestimmt ist und daher beispielsweise bei bedeutungsgleichen Schriftzeichen, die aber unterschiedlich gross sind, die gleichfalls unterschiedliche Breite dieser Zeichen, d. h. den Raum, den diese Schriftzeichen auf einer Zeile einnehmen, unberücksichtigt lässt. Bei einem derartigen Schriftschablonenschieber können selbst unter Verwendung von Schriftschablonen jeweils einer Schriftzeichengrösse die gewünschten proportionsgerechten Abstände der einzelnen Schriftzeichen zueinander nicht gewahrt werden.

Die der Erfindung zu Grunde liegende Aufgabe besteht darin, einen Schriftschablonenschieber zu schaffen, bei dem sich die Schriftschablone ohne Kraftaufwand fixieren lässt, der die Verwendung von Schriftschablonen mit unterschiedlicher Schriftzeichengrösse bzw. -breite bei bedeutungsgleichen Schriftzeichen für ein und denselben Rahmen und Schieber ermöglicht und der sich zudem durch eine die Gefahr einer Beschädigung hervorstehender Teile weitgehend ausschliessende Bauweise auszeichnet.

Diese Aufgabe wird bei einem Schriftschablonenschieber der eingangs erwähnten Art erfindungsgemäss dadurch gelöst, dass der Feststeller ständig mit Druck der Schablone anliegt, sowohl beim Verschieben von einer Vertiefung zur nächsten oder auch über mehrere Vertiefungen hinweg als auch in Fixierstellung mit in einer Vertiefung liegendem Feststeller. Auf diese Weise ist nun beim Verschieben der Schriftschablone im Schieber ein kurzzeitiger geringer Kraftaufwand erforderlich, während die Fixierung der Schriftschablone in der gewünschten Stellung durch den Feststeller selbst in Verbindung mit den Vertiefungen der Schriftschablone, also ohne weiteres Zutun des Benutzers geschieht. Zudem befindet sich der Feststeller innerhalb des der Tafelebene des-Schiebers entsprechenden Raumes und ist somit vor Beschädigungen weitgehend, zumindest vergleichsweise besser geschützt als bei dem bekannten Schriftschablonenschieber.

Der Feststeller kann kugelkopfförmig ausgebildet sein, so dass er beim Verschieben der Schriftschablone im Schieber ohne Schwierigkeit aus einer Vertiefung der Schriftschablone herausgleiten und in einer nachfolgenden Vertiefung einrasten kann. Mit einem erfindungsgemässen Feststeller lassen sich gegebenenfalls auch eine ganze Reihe von Vertiefungen der Schriftschablone zügig überwinden. Demzufolge ist die Schablone in einem weiten Bereich verschiebbar und kann demnach an jeder beliebigen Vertiefung gegenüber dem Schieber fixiert werden. Damit der Feststeller immer mit Druck an der Schriftschablone anliegt, kann er beispielsweise aus Federblech bestehen, in das eine kugelkopfförmige Ausformung verhältnismässig leicht eingebracht werden kann.

Wenn Schieber und Feststeller aus dem gleichen Material, beispielsweise einem Kunststoff bestehen, können diese Teile als ein zusammenhängendes Stück und somit unter Einsparung sonst erforderlicher verschiedenartiger Materialien und mehrerer Arbeitsgänge hergestellt werden.

Um insbesondere bei den Verschiebungen von Schriftschablonen oder Schieber relativ zum Rahmen gegen ein unbeabsichtigtes Verrutschen des gesamten Schriftschablonenschiebers auf einer mit Schriftzeichen zu versehenden Fläche weitgehend gesichert zu sein, kann der Rahmen mit Haftpunkten oder -leisten, beispielsweise aus Gummi oder ähnlichem Material, versehen sein.

Des weiteren kann an gegenüberliegenden Innenseiten des Rahmens jeweils eine mit einer Nut des Schiebers korrespondierende Gleitschiene angeordnet sein, so dass die von der Nutwandung umfasste Gleitschiene eine sichere Führung des Schiebers auch bei Verwendung des Schriftschablonenschiebers an z. B. vertikalen Flächen gewährleistet.

Ferner können die mit dem Feststeller zusammenwirkenden Vertiefungen der Schriftschablone in von der Schriftzeichengrösse abhängigem Abstand zueinander, vorzugsweise nebeneinander angeordnet sein. Die erfindungsgemässen Vertiefungen ermöglichen eine Fixierung der Schriftschablone beispielsweise in Teilschritten unter Einhaltung von proportionsgerechten Abständen der einzelnen, auf ein und dieselbe Linie zu übertragenden Schriftzeichen.

Nachfolgend wird die Erfindung an Hand von in der Zeichnung dargestellten Ausführungsbeispielen näher erläutert. In der Zeichnung zeigen:
Fig. 1 einen erfindungsgemässen Schriftschablonenschieber mit eingelegter Schriftschablone,
Fig. 2 die Schriftschablone des Schriftschablonenschiebers,
Fig. 3 den Rahmen des Schriftschablonenschiebers,
Fig. 4 eine Leiste des Rahmens nach Schnitt A-A der Fig. 3 in vergrössertem Massstab,
Fig. 5 eine andere Leiste des Rahmens nach Schnitt B-B der Fig. 3 in vergrössertem Massstab,
Fig. 6 den Schieber des Schriftschablonenschiebers mit erfindungsgemässen Feststellern,
Fig. 7 die mit einem Feststeller versehene Leiste des Schiebers nach Schnitt C-C der Fig. 6 in vergrössertem Massstab,
Fig. 8 eine andere Leiste des Schiebers nach Schnitt D-D der Fig. 6 in vergrössertem Massstab,
Fig. 9 eine geschnittene Leiste eines mit einem anderen Feststeller versehenen Schiebers in vergrössertem Massstab.

Der in Fig. 1 dargestellte erfindungsgemässe Schriftschablonenschieber besteht aus einem Rahmen 1, einem quer zur Rahmenlängsachse 2 verschiebbaren Schieber 3 und einer in dem Schieber 3 geführten, parallel zur Rahmenlängsachse 2 verschiebbaren Schriftschablone 4. Gemäss den Figuren 3 bis 5 besteht der Rahmen 1 aus einer Aussparung, das ist die Rahmenöffnung 5, umfassenden unterschiedlichen Leisten, das sind Quer- 6 und Längsleisten 7, wobei die jeweils gegenüberliegenden Leisten spiegelbildlich identisch ausgebildet sind.

Die Querleisten 6 weisen jeweils eine in die Rahmenöffnung 5 ragende Gleitschiene 8 auf, die sich zwischen den angrenzenden Längsleisten 7 erstreckt. Diese Längsleisten 7 haben einen rechteckigen Querschnitt und sind an der zur Tafelebene des Rahmens 1 parallelen Unterseite 9 mit Haftgummileisten 10 versehen (Fig. 5), die sich über nahezu die gesamte Länge des Rahmens 1 erstrecken und bei Benutzung des erfindungsgemässen Schriftschablonenschiebers auf der mit Schriftzeichen zu versehenden Fläche aufliegen. Dabei weisen die Längsseiten 7 eine grössere Querschnitthöhe als die Querleisten 6 auf, so dass die Querleisten 6 mit Abstand oberhalb der Auflagefläche die Längsleisten 7 miteinander verbinden. Auf der zur Tafelebene des Rahmens 1 parallelen Oberseite 11 der Längsleisten 7 sind Rastnocken 12 angeordnet.

Der Schieber 3 der Fig. 6 besteht ebenfalls aus rahmenbildenden Längs- 13 und Querleisten 14, wobei die gegenüberliegenden Leisten 13 oder 14 jeweils spiegelbildlich identisch sind. Die Querleisten 14 weisen an den Aussenseiten mit den Gleitschienen 8 des Rahmens 1 korrespondierende Nuten 15 auf, so dass sich der von Gleitschienen 8 geführte Schieber 3 quer zur Längsachse 2 des Rahmens 1 verschieben lässt.

Die Längsleisten 13 des Schiebers 3 (Fig. 8) weisen eine grössere Querschnitthöhe als die angrenzenden Querleisten 14 auf und sind jeweils an der Innenseite mit einer über die Gesamtlänge des Schiebers 3 verlaufenden Nut 16 versehen, die unter den die Längsleisten 13 an ihren Enden miteinander verbindenden Querleisten 14 des Schiebers 3 hindurch verläuft und bei in den Rahmen 1 eingelegtem Schieber 3 in den freien Raum zwischen Auflagefläche des Rahmens 1 und dessen Querleiste 6 ausläuft.

So lässt sich eine in Fig. 2 dargestellte Schriftschablone 4 von einer Querseite des im Rahmen 1 angeordneten Schiebers 3 her in die Nuten 16 einführen und darin über die gesamte Länge des Schiebers 3 und ungehindert vom Rahmen 1 parallel zur Längsachse 2 des Rahmens 1 verschieben.

Die Schieberlängsleisten 13 sind an ihrer Aussenseite jeweils mit einem Flansch 17 versehen, der die Oberseite 11 der entsprechenden Längsleiste 7 des Rahmens 1 überlappt, wenn der Schieber 3 im Rahmen 1 quer zur Längsachse 2 gegen diese Längsleiste 7 verschoben wird. In die Unterseite 18 des Flansches 17 eingebrachte und mit den Rastnocken 12 auf der Oberseite 11 der Längsleisten 7 des Rahmens 1 korrespondierende Rasten 19 ermöglichen eine Fixierung des Schiebers 3 in der vorbeschriebenen Stellung, in der der Schieber 3 zu einer der Längsleisten 7 des Rahmens 1 hin verschoben liegt.

Der Schiebeweg des Schiebers 3 zwischen den Fixierstellungen entspricht dem Abstand 20 der Linien, auf denen die Schriftzeichen 21 der Schriftschablone 4 parallel zu den Längsachsen von Rahmen 1, Schieber 3 und Schriftschablone 4 angeordnet sind. Somit lassen sich beispielsweise die auf unterschiedlichen Linien der Schriftschablone 4 gemäss Fig. 2 angeordneten Gross- und Kleinbuchstaben 21 auf eine einzige Linie auf die zu beschriftende Auflagefläche für den Schriftschablonenschieber übertragen.

Gleichmässige Abstände der einzelnen nebeneinander auf dieser Linie anzuordnenden Schriftzeichen 21 gewährleisten schliesslich am Schieber 3 angeordnete Feststeller 22 oder 26 die mit Vertiefungen 23 in der Tafelebene der Schriftschablone 4 korrespondieren. Die Vertiefungen 23 sind in einer Linie hintereinander angeordnet, die parallel zu den Schriftzeichenlinien bzw. zur Längsachse 2 des Rahmens 1 bzw. des Schriftschablonenschiebers verläuft.

In der Ausführungsform gemäss den Figuren 6 bis 8 ist jeweils ein Feststeller 22 an den Querleisten 14 des Schiebers 3 angeordnet und ragt in die Rahmenöffnung 24 des Schiebers 3 für die Schriftschablone 4 hinein. Dabei sind die Feststeller 22 im Ausführungsbeispiel aus jeweils einem an seinem freien Ende 25 kugelkopfförmig ausgebildeten Federblech in der Weise angeordnet, dass sie zu der Tafelebene der Schriftschablone 4 hingeneigt mit dem Kugelkopfende 25 in Vertiefungen 23 der Schablone 4 hineinragen.

Obwohl die Feststeller 22 deshalb ständig mit Druck an der Schriftschablone 4 anliegen, ermöglicht das Kugelkopfende beim Verschieben der Schablone 4 ein leichtes Herausgleiten und Einrasten der Feststeller 22 in die Vertiefungen 23 der Schriftschablone 4.

In einer anderen Ausführung (Fig. 9) ist der Feststeller 26 als Kugel ausgeführt, die unter Federdruck zumindest teilweise in die Aussparungen, das ist die an die Rahmenöffnung 24 angrenzende und die Schriftschablone 4 führende Nut 16 des Schiebers 3, soweit hineinragt, dass bei eingelegter Schriftschablone 4 die Kugel in eine der Vertiefungen 23 der Schablone 4 hineingedrückt liegt. Bei diesem Ausführungsbeispiel liegt der Feststeller 26 in der Nut 16 des Schiebers 3 versenkt und ist somit verhältnismässig gut gegen Beschädigungen geschützt.

Im Ergebnis wird bei beiden Ausführungsbeispielen der Schieber 3 durch Einrasten des ständig unter Federdruck stehenden Feststellers 22 oder 26 in eine Vertiefung 23 der Schriftschablone 4 relativ zum Schieber 3 fixiert.

Die Vertiefungen 23 der Schriftschablone 4 sind je nach Schriftgrösse in bestimmbaren, gleichmässigen Abständen, vorzugsweise dicht nebeneinander angeordnet, um eine Vielzahl von Fixiermöglichkeiten für die verschiedenartigen, zumeist unterschiedliche Breite auf einer Linie einnehmenden Schriftzeichen ein und derselben Schriftschablone zu schaffen. Wenn zudem, wie im Ausführungsbeispiel gemäss Fig. 6 bis 8, zwei Feststeller 22 möglichst weit voneinander entfernt am Schieber 3 angeordnet sind, so lässt sich die Schriftschablone 4 in einem weiten Bereich verschieben, wobei stets die Fixierung durch mindestens einen der Feststeller 22 sichergestellt ist.

Der erfindungsgemässe Schriftschablonenschieber ist zudem für Schablonen mit unterschiedlicher Schriftzeichengrösse bzw. -breite geeignet, da nur die Tafelbreite 27 der Schablone 4, also die Breite zwischen den beiden Führungsnuten 16 für die Schablone 4 im Schieber 3 sowie der Abstand 20 der Linien, auf denen die Schriftzeichen 21 auf der Schablone 4 angeordnet sind, durch den verwendeten Schieber 3 und Rahmen 1 festgelegt sind. Zur Verwendung gelangen können Schablonen mit kleinen Schriftzeichen auf diesen Linien bis hin zu Schriftzeichen in annähernder Grösse des Linienabstandes 20 auf der Schablone 4 bzw. des Verschiebeweges des Schiebers 3 im Rahmen 1. Bei jeder Schablone sind jedoch die der Fixierung durch den Feststeller 22 oder 26 dienenden Vertiefungen 23 in auf die jeweilige Schriftzeichengrösse abgestellten Abständen zueinander angeordnet.

Bei Verwendung des erfindungsgemässen Schriftschablonenschiebers werden gleichmässige Abstände auch der unterschiedlichsten von der Schablone zu übertragenden Schriftzeichen und somit ein sauberes und gleichmässiges Schriftbild auf der mit den Schriftzeichen zu versehenden Fläche erreicht.

## Patentansprüche

1. Schriftschablonenschieber aus einem Rahmen (1), einem darin quer zur Rahmenlängsachse verschiebbar angeordneten Schieber (3) und einer in dem Schieber parallel zur Rahmenlängsachse verschiebbaren auswechselbaren Schablone (4), bei dem der Schieber mindestens einen mit Vertiefungen (23) der Schablone zusammenwirkenden Feststeller (22; 26) aufweist, der in eine Aussparung des Schiebers für die Schablone hineinragt, dadurch gekennzeichnet, dass der Feststeller (22; 26) ständig mit Druck der Schablone (4) anliegt, sowohl beim Verschieben von einer Vertiefung (23) zur nächsten oder auch über mehrere Vertiefungen (23) hinweg als auch in Fixierstellung mit in einer Vertiefung (23) liegendem Feststeller (22; 26).

2. Schriftschablonenschieber nach Anspruch 1, dadurch gekennzeichnet, dass der Feststeller (22; 26) kugelkopfförmig ausgebildet ist.

3. Schriftschablonenschieber nach Anspruch 1 oder 2, dadurch gekennzeichnet, dass der Feststeller (22) aus Federblech besteht.

4. Schriftschablonenschieber nach Anspruch 1 oder 2, dadurch gekennzeichnet, dass der Feststeller (22) aus dem gleichen Material wie der Schieber (3) besteht.

5. Schriftschablonenschieber nach einem oder mehreren der Ansprüche 1 bis 4, dadurch gekennzeichnet, dass der Rahmen (1) mit Haftleisten (10) versehen ist.

6. Schriftschablonenschieber nach einem oder mehreren der Ansprüche 1 bis 5, dadurch gekennzeichnet, dass an gegenüberliegenden Innenseiten des Rahmens (1) jeweils eine mit einer Nut (15) des Schiebers (3) korrespondierende Gleitschiene (8) angeordnet ist.

7. Schriftschablonenschieber nach einem oder mehreren der Ansprüche 1 bis 6, dadurch gekennzeichnet, dass die mit dem Feststeller (22; 26) zusammenwirkenden Vertiefungen (23) der Schriftschablone (4) in von der Schriftzeichengrösse abhängigem Abstand zueinander angeordnet sind.

## Claims

1. Writing pattern slide, comprising a frame (1), a slide (3) sliding in it across the frame's longitudinal axis, and an exchangeable pattern (4) sliding in the slide parallel to the frame's longitudinal axis, with the slide having at least one end stop (22; 26) interacting with recesses (23) in the pattern, said slide extending into an opening in the slide for the pattern, aforementioned writing pattern slide featuring the end stop (22; 26) continually abutting with the pressure of the pattern (4), both when being slid from one recess (23) to the next or through several recesses (23) as well as in the fixed position with an end stop (22; 26) located in a recess (23).

2. Writing pattern slide in accordance with Claim 1, featuring the end stop (22; 26) being designed spherically head shaped.

3. Writing pattern slide in accordance with Claim 1 or 2, featuring the end stop (22) being made of spring plate.

4. Writing pattern slide in accordance with Claim 1 or 2, featuring the end stop (22) being made of the same material as the slide (3).

5. Writing pattern slide in accordance with one or several of Claims 1 to 4, featuring the frame (1) being provided with adhesive strips (10).

6. Writing pattern slide in accordance with one or several of Claims 1 to 5, featuring a slide rail (8) corresponding to a groove (15) in the slide (3) being appointed on both opposing inner sides of the frame (1).

7. Writing pattern slide in accordance with one or several of Claims 1 to 6, featuring the recesses (23) of the writing pattern (4) interacting with the end stop (22; 26) being appointed at a certain distance from each other depending on the character size.

## Revendications

1. Pochoir trace-lettres à coulisse constitué d'un cadre (1), d'une coulisse (3) logée dans ce cadre de manière à pouvoir être déplacée en sens transversal par rapport à l'axe longitudinal du cadre, et d'un pochoir trace-lettres (4) échangeable pouvant être déplacé dans la coulisse parallèlement à l'axe longitudinal du cadre, la coulisse présentant au moins un dispositif de blocage (22; 26) qui opère avec les gorges (23) du pochoir trace-lettres et pénètre dans l'évidement de la coulisse prévu pour recevoir le pochoir trace-lettres, l'ensemble étant caractérisé par le fait que le dispositif de blocage (22; 26) est appuyé en permanence du fait de la pression du pochoir trace-lettres (4) et ce, aussi bien au cours de son déplacement d'une gorge à l'autre (23) que lors d'un déplacement au-delà de plusieurs gorges (23), ainsi que dans sa position en fixation avec un dispositif de blocage (22; 26) logé dans une gorge (23).

2. Pochoir trace-lettres à coulisse selon revendication 1, caractérisé par le fait que le dispositif de blocage (22; 26) est conçu en forme de boule.

3. Pochoir trace-lettres à coulisse selon revendication 1 ou 2, caractérisé par le fait que le dispositif de blocage (22) est fabriqué en tôle élastique à ressorts.

4. Pochoir trace-lettres à coulisse selon revendication 1 ou 2, caractérisé par le fait que le dispositif de blocage (22) est constitué du même matériau que la coulisse (3).

5. Pochoir trace-lettres à coulisse selon une ou plusieurs des revendications 1 à 4, caractérisé par le fait que le cadre (1) est pourvu de baguettes adhérentes (10).

6. Pochoir trace-lettres à coulisse selon une ou plusieurs des revendications 1 à 5, caractérisé par le fait que les faces intérieures du cadre (1) opposées l'une à l'autre présentent respectivement une glissière (8) correspondant avec une rainure (15) de la coulisse (3).

7. Pochoir trace-lettres à coulisse selon une ou plusieurs des revendications 1 à 6, caractérisé par le fait que les gorges (23) du pochoir trace-lettres (4) qui opèrent avec le dispositif de blocage (22; 26), sont disposées les unes par rapport aux autres d'une distance qui est fonction du format ou de la dimension des caractères.
